# EUROPÄISCHE PATENTSCHRIFT

(11) **EP 2 237 706 B1**
(45) Veröffentlichungstag und Bekanntmachung des Hinweises auf die Patenterteilung: **20.03.2013**
(21) Anmeldenummer: 09704659.3
(22) Anmeldetag: 23.01.2009
(51) Int. Cl.: A47F 3/04, A47F 5/10

(54) **REGAL FÜR LADENBAU**
SHELF FOR SHOP FITTING
RAYONNAGE POUR L'AMÉNAGEMENT DE MAGASINS

(30) Priorität: 23.01.2008 DE 102008005736
(43) Veröffentlichungstag der Anmeldung: 13.10.2010
(73) Patentinhaber: Anuman-Rajadhon, Girana, 30519 Hannover (DE)
(72) Erfinder: Anuman-Rajadhon, Girana, 30519 Hannover (DE)
(74) Vertreter: Freischem, Werner
(86) Internationale Anmeldenummer: PCT/EP2009/000441
(87) Internationale Veröffentlichungsnummer: WO 2009/092604

(56) Entgegenhaltungen:
- EP-A- 0 113 610
- EP-A- 0 589 783
- DE-A1- 10 043 997
- US-A1- 2006 162 360

## Beschreibung

Die Erfindung bezieht sich auf ein Regal, insbesondere für den Ladenbau, das sich zusammensetzt aus zwei Standrohren, die einseitig oder beidseitig mit Lochungen zum Einsetzen von Tragarmen versehen sind, aus mehreren Paaren von Tragarmen, welche in die Lochungen der Standrohre einsteckbar sind, und aus mehreren Fachböden, die von je einem Paar Tragarmen getragen sind.

Regale dieser Art sind bekannt, siehe zum Beispiel Patentdokument EP 0 589 783 A1. Steht das Regal an einer Wand eines Raumes, dann können bei einem derartigen Wandregal die Standrohre an der Wand über Befestigungsmittel in vertikaler Stellung gehalten sein. Auch können die Standrohre mittels entsprechender Befestigungsmittel auf dem Fußboden in vertikaler Stellung befestigt werden. Bei einem verstellbaren Regal, das frei im Raum steht, müssen die Standrohre an ein Fußteil angeschlossen sein, das die Standrohre in vertikaler Stellung hält. Bei dieser Ausführung kann das Regal auch als Doppelregal ausgebildet sein, bei dem die Standrohre an zwei einander gegenüberliegenden Seiten Lochungen aufweisen zum Einsetzen der Tragarme.

Die Standrohre sind Hohlprofile mit rechteckigem, quadratischem oder auch rundem Querschnitt. Auch können die Standrohre einen im Wesentlichen rechteckigen Querschnitt haben, bei dem eine Schmalseite offen ist.

Der Erfindung liegt die Aufgabe zugrunde, ein Regal zu schaffen, bei dem, ohne zusätzlichen Raum zu beanspruchen, in erster Linie der Raum, in dem diese Regale stehen aber auch mittelbar oder auch unmittelbar die auf diesen Regalen gelagerten Produkte wie Lebensmittel, Obst, Gemüse, Getränke, Tabakwaren, Bücher und dergleichen auf eine für diese Produkte optimale Temperatur oder Luftfeuchtigkeit durch Kühlung oder durch Erwärmung gehalten werden kann.

Diese Aufgabe wird erfindungsgemäß dadurch gelöst, dass in dem schmalen Raum zwischen den Standrohren mindestens ein großflächiger, mattenförmiger Wärmetauscher angeordnet ist, der an eine flüssiges Kühl- oder Heizmittel zuführende Leitung und eine das Kühl- oder Heizmittel nach Passieren des Wärmetauschers abführende Leitung anschließbar ist.

Das erfindungsgemäße Regal ist insbesondere für den Ladenbau bestimmt. Warenhäuser, Supermärkte, Boutiquen können mit diesen Regalen ausgestattet werden. Mit Hilfe der erfindungsgemäßen Regale lässt sich ein einfacher Raum ohne Kühl- oder Heizsystem in einen Verkaufsraum für temperaturempfindliche Waren oder einen Kühlraum oder in ein beheiztes Lager verwandeln. Die relativ große Fläche zwischen den Standrohren des Regals wird zur Kühlung oder Erwärmung des Raumes genutzt, in dem diese Regale aufgestellt sind. Auch Bibliotheken können mit diesen die Raumtemperatur und die Luftfeuchtigkeit regelnden Regalen ausgerüstet werden. Die Wärmetauscher der Regale können in Reihe oder parallel an eine das Kühlmittel oder das Heizmittel zuführende Leitung angeschlossen sein. Bei einer größeren Zahl derartiger Regale sollte das Kühl- oder Heizmittel parallel den einzelnen Regalen zugeführt werden. Die Rohr- oder Schlauchleitungen zum Zuführen und Abführen der kühlenden oder erwärmenden Flüssigkeit, insbesondere kaltes oder heißes Wasser, können im Boden oder auf dem Boden, auf den die Regale aufgestellt werden, verlegt werden. Diese Leitungen können aber auch an der Decke eines Raumes befestigt werden oder über die Standrohre nebeneinander stehender Regale geführt werden.

Vorzugsweise sind die mattenförmigen Wärmetauscher Rohrmatten aus Kunststoff, wobei jede Rohrmatte ein Verteilrohr, ein Sammelrohr und zahlreiche, zwischen Verteilrohr und Sammelrohr sich erstreckende dünne und flexible Rohre aufweist, deren Abstand voneinander kleiner ist als das Zwei- bis Sechsfache ihres Durchmessers, beispielsweise 1 cm oder 2 cm.

Werden die mattenförmigen Wärmetauscher mit einer Kühlflüssigkeit, insbesondere eine Sole, beschickt, deren Temperatur niedriger ist als die Taupunkt-Temperatur, dann wird die an den Wärmetauschern vorbei streichende Luft unter den Taupunkt abgekühlt, so dass an den Wärmetauschern Kondensation erfolgt und die Luft entfeuchtet wird. Soll nicht nur eine Kühlung, sondern auch eine Entfeuchtung der Luft erfolgen, dann ist unter den mattenförmigen Wärmetauschern eine das abtropfende Tauwasser auffangende und abführende Rinne angeordnet.

Die Luftbewegung entlang der Wärmetauscher erfolgt aufgrund der Thermik an den Wärmetauschern. Ist das durch die Wärmetauscher hindurch geführte Wasser kälter als die Umgebungsluft, dann sinkt die sich an den Wärmetauschern abkühlende Luft nach unten und zieht oben weitere Umgebungsluft nach. Beim Beheizen ist es umgekehrt. Die sich an den Wärmetauschern erwärmende Luft steigt nach oben und zieht unten kühlere Luft der Umgebung nach.

Mit Hilfe eines über oder unter den Wärmetauschern angeordneten Lüfters lässt sich die Durchströmung des schmalen Raumes zwischen den Standrohren beschleunigen.

Weil im sogenannten Gegenstrom die ausgetauschte Wärmemenge am größten ist und im Kühlbetrieb die Umgebungsluft das Wärme abgebende Fluid und das Kühlwasser im Wärmetauscher das Wärme aufnehmende Fluid ist, wird das Kühlfluid von unten in den Wärmetauscher eingegeben und verlässt den Wärmetauscher oben, während die zu kühlende Luft der Umgebung am Wärmetauscher oben zugeführt und den Wärmetauscher unten verlässt. Beim Heizbetrieb ist es umgekehrt. Die zu erwärmende Luft strömt von unten nach oben, während das warme oder heiße Fluid den Wärmetauscher von oben nach unten durchströmt.

Wegen ihrer Robustheit sind als Wärmetauscher insbesondere Kunststoff-Rohrmatten geeignet. Bei diesen Rohrmatten weisen jeweils hinter dem Einlass für die Wärme aufnehmende oder abgebende Flüssigkeit ein Verteilrohr auf, an dem im geringen Abstand nebeneinander zahlreiche dünne, lange und flexible Kunststoffrohre angeschlossen sind, die zu einem Sammelrohr und dann zum Auslass führen. Die dünnen und langen Kunststoffrohre haben einen Außendurchmesser von beispielsweise ca. 4 mm und einen Innendurchmesser von ca. 3 mm und eine Länge, die von der Höhe des Regals abhängig ist und beispielsweise 1600 mm oder 2000 mm beträgt. Der Abstand dieser dünnen Rohre voneinander ist vorzugsweise 8 bis 20 mm. In dem schmalen Raum zwischen den Standrohren eines Regals können zwei bis vier derartige Rohrmatten parallel nebeneinander untergebracht werden. Die Verteilrohre der zwei bis vier Rohrmatten sind zusammengefasst und an einem Einlass für das kühlende oder wärmende Fluid angeschlossen. Ebenso sind die Sammelrohre der Wärmetauscher zusammengefasst und an die das Kühl- oder Heizmedium abführende Leitung angeschlossen.

Im Wesentlichen sind es diese zahlreichen dünnen und langen Kunststoffrohre, welche zum Kühlen der Luft Wärme aufnehmen oder zum Erwärmen der Luft Wärme abgeben. Je größer die Oberfläche dieser dünnen Rohre ist und je größer die Temperaturdifferenz zwischen der zu kühlenden oder zu erwärmenden Luft ist, umso größer ist die Kühl- oder Heizleistung des Wärmetauschers.

Weil die langen und dünnen Kunststoffrohre der Rohrmatte sehr flexibel sind, kann die Rohrmatte gefaltet werden, so dass in den schmalen Raum zwischen den beiden Standrohren beispielsweise zwei Rohrmatten untergebracht werden, deren von Verteilrohr zum Sammelrohr verlaufenden dünnen Rohre zum Beispiel 4 m lang sind, und diese Rohrmatten einmal im Abstand von 2 m gefaltet sind, und diese gefalteten Rohrmatten in einem ca. 2 m hohen Regal eingesetzt sind. Die Faltung der Rohrmatte geschieht derart, dass die dünnen langen Rohre nicht geknickt werden, sondern durch seitlichen Versatz und Torsion der dünnen Kunststoffrohre Schlaufen bilden. Die einmal gefaltete Rohrmatte hat den Vorteil, dass Einlass und Auslass etwa in gleicher Höhe liegen, also beide oben oder unten im Regal angeordnet sein können.

In den Raum zwischen den Standrohren kann auch eine zweimal gefaltete Rohrmatte mit in drei Ebenen verlaufenden dünnen Rohren eingesetzt werden.

Die für ein Regal vorgesehenen mattenförmigen Wärmetauscher können als vormontierte Einheit zusammengefasst sein und mittels Stecker auf die Standrohre aufgesteckt werden. Die Stecker entsprechen den Standardgrößen der gebräuchlichen Regale. Auf diese Weise können auch die bisher üblichen Regale mit einer vormontierten Wärmetauschereinheit nachgerüstet werden.

In der folgenden Beschreibung werden Ausführungsbeispiele der Erfindung unter Bezugnahme auf die Zeichnungen näher erläutert. Die Zeichnungen zeigen in:
- Fig. 1: eine perspektivische Ansicht eines Wandregals nach der Erfindung,
- Fig. 2: eine Schnittansicht des Wandregals;
- Fig. 3: eine perspektivische Ansicht eines Doppelregals nach der Erfindung;
- Fig. 4 u.5: Teilansichten einer vormontierten Wärmetauscher-Einheit;
- Fig. 6: eine einmal gefaltete Rohrmatte;
- Fig. 7 u.8: höhenversetzte Anordnung von vier hintereinander angeordneten Rohrmatten;
- Fig. 9: Frontansicht eines Regals ohne Fachböden mit Wandelementen und Rohrmatten mit vertikal angeordneten Verteil- und Sammelrohren;
- Fig. 10-15: unterschiedliche Anschlüsse der Wärmetauscher an Versorgungsleitungen.

Das aus Fig. 1 ersichtliche Regal ist ein ca. 2 m hohes Wandregal mit zwei Standrohren 1 und 2, deren Abstand voneinander üblicherweise 1 m bis 1,50 m beträgt. An der Frontseite der Standrohre 1 und 2 sind Lochungen 11 angeordnet, in die in unterschiedlichen Höhen Tragarme 3 einsetzbar sind. Auf je einem in gleicher Höhe eingesetzten Paar Tragarme 3 ist ein Fachboden 4 angeordnet. Die Standrohre 1 und 2 werden von einem Fußteil 10 in senkrechter Stellung gehalten. In dem nur wenige Zentimeter breiten Raum 5 zwischen den Standrohren 1,2 sind mattenförmige Wärmetauscher 6 angeordnet, welche sich weitgehend über die Fläche zwischen den Standrohren 1 und 2 erstrecken und von einem flüssigen Kühlmittel durchflossen sind. Diese Wärmetauscher 6 kühlen die an ihnen vorbei streichende Luft, so dass diese nach unten sinkt und Luft aus der Umgebung nach sich zieht. Während das kühlende Medium von unten nach oben durch die Wärmetauscher 6 fließt, sinkt die am Wärmetauscher 6 sich abkühlende Luft von oben nach unten. Unter den mattenförmigen Wärmetauschern 6 ist eine Rinne 12 angeordnet, die das von den Wärmetauschern 6 abtropfende Kondensat auffängt und abführt.

Werden die Regale zum Erwärmen der Raumluft benutzt, dann werden die mattenförmigen Wärmetauscher 6 von einer Heizflüssigkeit von oben nach unten durchströmt, so dass die sich an dem Wärmetauscher 6 erwärmende Luft von unten nach oben strömt.

Fig. 2 zeigt eine Schnittansicht eines Wandregals, bei dem zwischen den Standrohren 1 und 2 Kunststoff-Rohrmatten 6 als Wärmetauscher angeordnet sind. Bei Kühlbetrieb sind unten die Verteilrohre 7 angeordnet, welche das einströmende Kühlmittel auf die langen und dünnen und im geringen Abstand voneinander angeordneten Rohre 9 verteilen. Diese dünnen und ca. 1,80 m langen Rohre 9 geben die Kälte an die von oben nach unten vorbei streichende Luft ab. Die zu kühlende Luft strömt also von oben in den Raum 5 zwischen den Standrohren 1 und 2. Die an den Rohrmatten 6 sich abkühlende Luft sinkt nach unten und strömt unter dem Sockel nach außen. Das Regal hat eine Rückwand 13, die aus Blech, Karton, Sperrrholz oder auch aus Gewebe bestehen kann. Auch an der Rückseite des Regals kann eine entsprechende Wand 13 angeordnet sein. Unter den Rohrmatten 6 ist eine Rinne 12 angeordnet, die das von den Rohrmatten 6 abtropfende Kondenswasser auffängt und abführt.

Die Fig. 3 zeigt ein Doppelregal, bei dem zwischen den Standrohren 1 und 2 und den Regalwänden 13 Rohrmatten 6 angeordnet sind. Sofern der Wunsch besteht, dass nicht nur der Raum, in dem diese Regale stehen, gekühlt wird, sondern auch speziell die auf dem Sockelfachboden 4' ausgelegte Ware, z.B. Lebensmittel, dann kann es vorteilhaft sein, die Rückwand 13 im unteren Bereich mit Austrittsöffnungen 23 zu versehen, so dass die gekühlte Luft zumindest teilweise über dem Sockelfachboden 4' austritt.

Die Fig. 4 und 5 zeigen Teilansichten einer Wärmetauscher-Einheit 15, die mittels Stecker 14 auf die Standrohre 1 und 2 eines Regals aufgesteckt werden kann. Die Stecker 14 sind dem Profil der Standrohre 1 und 2 so angepasst, dass das Einsteckteil 16 in den Innenraum der Standrohre 1 und 2 passt. Die beiden Stecker 14 sind über eine Strebe 26 so miteinander verbunden, dass ihr Abstand voneinander dem Standard-Abstand der Standrohre 1 und 2 entspricht. Die Sammelrohre 8 der drei Rohrmatten sind von einem Sammler 18 zusammengefasst, der an eine abführende Leitung anschließbar ist. Auch die Verteilrohre 7 der drei Rohrmatten sind über einen Verteiler 17 zusammengefasst. Der Verteiler 17 ist an eine die Kühlflüssigkeit zuführende Leitung anschließbar.

Die Leitungen 24,25, welche die kühlende oder beheizende Flüssigkeit den Wärmetauschern 6 zuführen und welche die Flüssigkeit nach Durchlaufen der Wärmetauscher 6 abführen, können im Boden oder auf dem Boden verlegt werden. Bei Regalen mit Fußleisten 10 können diese im Wege sein, wenn man diese Leitungen in Längsrichtung einer Reihe von Regalen verlegen will. In diesem Fall können die Leitungen 24,25 über den Standrohren 1 und 2 der Regale angeordnet werden. Zweckmäßigerweise sind die Stecker 14 mit oben offenen Ausnehmungen versehen, welche die zuführenden und abführenden Leitungen aufnehmen. Diese Stecker 14 sind ferner mit Bohrungen oder Haken versehen, an welche die mattenförmigen Wärmetauscher 6 befestigt, z.B. aufgehängt werden können.

Zum Transport oder Versand der vormontierten Wärmetauscher-Einheit 15 mit den seitlich angeordneten Steckern 14 können die langen, dünnen Rohre 9 der drei Rohrmatten 6 um die miteinander verbundenen Sammelrohre 8 oder Verteilrohre 7 zu einer im Durchmesser beispielsweise 50 cm großen Rolle gewickelt werden oder zu einem Paket gefaltet werden.

Die Fig. 6 zeigt eine Rohrmatte aus Kunststoff, deren dünnen und langen Rohre 9 von Abstandhaltern 21 auf gleichmäßigem Abstand gehalten werden und die auf der Hälfte ihrer Länge so gefaltet sind, dass sich Schlaufen 22 bilden. Durch die Schlaufen 22 kann ein Seil geführt sein, mit dem die gefaltete Rohrmatte an den Standrohren 1,2 oder den Steckern 14 aufgehängt wird. Bei einer nur einmal gefalteten Rohrmatte befinden sich das Verteilrohr 7 und das Sammelrohr 8 entweder beide unten oder oben oder rechts oder links im schmalen Raum zwischen den Standrohren 1 und 2.

Damit möglichst viele Rohrmatten 6 in den schmalen Raum 5 zwischen den Standrohren 1 und 2 untergebracht werden können, ohne den Durchströmungsquerschnitt für die zu kühlende oder zu erwärmende Luft zu beeinträchtigen, ist es vorteilhaft, die Verteilrohre 7 und die Sammelrohre 8 der Rohrmatte 6 nicht - wie in Fig. 2 und 5 dargestellt - in gleicher Höhe anzuordnen, sondern wie Fig. 7 zeigt, so in ihrer Höhe versetzt anzuordnen, dass zwischen den Verteilrohren 7 und den Sammelrohren 8 benachbarter Rohrmatten 6 ein Abstand besteht, der größer ist als der halbe Radius - vorzugsweise größer ist als der halbe Durchmesser - der Verteil- und Sammelrohre 7,8. Der Abstand der Rohrmatten 6 voneinander kann dann kleiner sein als der Durchmesser der Verteil- oder Sammelrohre 7,8. Die Rohrmatten 6 können dann so dicht nebeneinander angeordnet werden, dass die dünnen, langen Rohre 9 die Verteil- oder Sammelrohre 7,8 der benachbarten Rohrmatte 6 berühren.

In Fig. 8 sind die Rohrmatten 6 ebenfalls in der Höhe versetzt angeordnet, aber die Verteilrohre 7 und die Sammelrohre 8 befinden sich auf Geraden, die im Winkel von ca. 45° zur Horizontalen geneigt sind. Je größer dieser Neigungswinkel ist, umso dichter sind die Rohrmatten 6 im schmalen Raum 5 angeordnet.

Die Fig. 9 zeigt ein Regal ohne Tragarme 3 und ohne Fachböden 4 und 4'. Wie dargestellt, können die Rohrmatten 6 mit ihren Verteil- und Sammelrohren 7,8 vertikal angeordnet werden, so dass die zahlreichen dünnen, langen Rohre 9 horizontal verlaufen. Diese Anordnung der Rohrmatten hat den Vorteil, dass die im Durchmesser erheblich größeren Verteil- und Sammelrohre 7,8 den Durchströmungsquerschnitt des Wärmetauschers nicht beeinträchtigen.

Die Wand des Regals setzt sich aus etwa 40 cm hohen Wandelementen 13' zusammen, die aus Blech bestehen und die an den Seiten abgekantet sind und in die Lochungen 11 der Standrohre 1,2 eingehakt sind. Die Wandelemente 13' können auch aus Holz bestehen und an beiden Seiten Winkel oder Haken aus Blech aufweisen, mit denen die Wandelemente 13 in die Lochung 11 der Standrohre 1,2 einsetzbar sind.

Die Fig. 10 bis 15 zeigen unterschiedliche Anschlüsse der Wärmetauscher an die Versorgungsleitungen 24,25. Bei Kühlbetrieb wird das Kühlmittel den Wärmetauschern unten zugeführt und oben zum Kühlaggregat zurückgeführt. Dementsprechend sind unten die Verteilrohre 7 der Rohrmatten 6 und oben die Sammelrohre 8 angeordnet. In Fig. 10 und 11 ist die Leitung 24 für den Vorlauf und die Leitung 25 für den Rücklauf durch ein Standrohr 1 geführt. In den Fig. 12 und 13 sind diese Leitungen 24,25 an der Innenseite des Standrohres 1 befestigt. In den Fig. 10 bis 13 erfolgt die Zuführung und Rückführung des Kältemittels oder des Heizmittels von oben.

In Fig. 14 erfolgt die Zuführung und Rückführung des Kältemittels von unten.

In Fig. 15 wird das Kältemittel unten zugeführt und oben zurückgeführt.

Wenn mit Hilfe der Regale die Raumluft erwärmt werden soll, dann wird die heiße Flüssigkeit oben den Wärmetauschern zugeführt und unten zum Heizaggregat zurückgeführt. Die Sammelrohre 8 in den Fig. 10 und 11 sowie 14 und 15 werden dann zu Verteilrohren und die Verteilrohre 7 werden zu Sammelrohren und die Heizflüssigkeit durchströmt die Rohrmatten von oben nach unten.

### Bezugszeichenliste

- 1: Standrohr
- 2: Standrohr
- 3: Tragarm
- 4: Fachboden
- 4': Sockelboden
- 5: Raum zwischen den Standrohren
- 6: mattenförmiger Wärmetauscher, Rohrmatte
- 7: Verteilrohr
- 8: Sammelrohr
- 9: dünne Rohre
- 10: Fußteil
- 11: Lochung
- 12: Rinne
- 13: Wand
- 13': Wandabschnitt
- 14: Stecker
- 15: vormontierte Wärmetauscher-Einheit
- 16: Einsteckteil
- 17: Verteiler
- 18: Sammler
- 19: Einlass
- 20: Auslass
- 21: Abstandhalter
- 22: Schlaufe
- 23: Austrittsöffnungen
- 24: zuführende Leitung, Vorlauf
- 25: abführende Leitung, Rücklauf
- 26: Strebe

## Patentansprüche

1. Regal, insbesondere für den Ladenbau, das sich zusammensetzt aus zwei Standrohren (1,2), die einseitig oder beidseitig mit Lochungen (11) zum Einsetzen von Tragarmen (3) versehen sind, aus mehreren Paaren von Tragarmen (3), welche in die Lochungen (11) der Standrohre (1,2) einsteckbar sind, und aus mehreren Fachböden (4), die von je einem Paar Tragarmen (3) getragen sind, **dadurch gekennzeichnet, dass** in dem Raum (5) zwischen den Standrohren (1,2) mindestens ein mattenförmiger Wärmetauscher (6) angeordnet ist, der an eine flüssiges Kühl- oder Heizmittel zuführende Leitung (24) und eine das Kühl- oder Heizmittel nach Passieren des Wärmetauschers (6) abführende Leitung (25) anschließbar ist.

2. Regal nach Anspruch 1, **dadurch gekennzeichnet, dass** der Wärmetauscher (6) aus einer Rohrmatte oder mehreren Rohrmatten aus Kunststoff gebildet ist und jede Rohrmatte ein Verteilrohr (7), ein Sammelrohr (8) und zahlreiche lange, sich zwischen Verteilrohr (7) und Sammelrohr (8) erstreckende dünne und elastische Rohre (9) aufweist.

3. Regal nach Anspruch 1 oder 2, **dadurch gekennzeichnet, dass** unter den mattenförmigen Wärmetauschern (6) eine Rinne (12) zum Auffangen und Abführen des Kondenswassers angeordnet ist.

4. Regal nach einem der Ansprüche 1 bis 3, **dadurch gekennzeichnet, dass** zumindest an der Sichtseite die mattenförmigen Wärmetauscher (6) von einer Wand (13) abgedeckt sind.

5. Regal nach Anspruch 4, **dadurch gekennzeichnet, dass** sich die Wand (13) aus Wandelementen (13') zusammensetzt, die mit seitlichen Haken in die Lochung (11) der Standrohre (1,2) einhakbar sind.

6. Regal nach Anspruch 4 oder 5, **dadurch gekennzeichnet, dass** die Wandelemente (13') teilweise gelocht sind.

7. Regal nach einem der Ansprüche 1 bis 7, **dadurch gekennzeichnet, dass** die mattenförmigen Wärmetauscher (6) am oberen Ende zu einer vormontierten Einheit (15) zusammengefasst sind und diese Einheit (15) auf den oberen Enden der beiden Standrohre (1 und 2) abgestützt ist.

8. Regal nach Anspruch 7, **dadurch gekennzeichnet, dass** die vormontierte Einheit (15) im Abstand der Standardbreite des Regals dem Hohlprofil der Standrohre (1,2) angepasste Stecker (14) aufweist, die mit ihrem Einsteckteil (15) in die oberen Enden der Standrohre (1,2) einsteckbar sind.

9. Regal nach einem der Ansprüche 1 bis 8, **dadurch gekennzeichnet, dass** die in den schmalen Raum (5) zwischen den Standrohren (1,2) untergebrachten Rohrmatten (6) mit ihren horizontal angeordneten Verteil- und Sammelrohren (7,8) in der Höhe derart versetzt angeordnet sind, dass zwischen den Verteilrohren (7) und den Sammelrohren (8) ein Abstand besteht, der größer ist ais der halbe Radius dieser Rohre (7,8).

10. Regal nach Anspruch 9, **dadurch gekennzeichnet, dass** bei parallel nebeneinander aber höhenversetzt angeordneten Rohrmatten (6) der Abstand der Rohrmatten (6) voneinander kleiner ist als der Durchmesser der Verteilrohre (7) und der Sammelrohre (8).

11. Regal nach Anspruch 9 oder 10, **dadurch gekennzeichnet, dass** die Verteil- und Sammelrohre (7,8) auf geneigten Geraden angeordnet sind mit einem Neigungswinkel von 30° bis 70°.

12. Regal nach Anspruch 10 oder 11, **dadurch gekennzeichnet, dass** oben die Verteil- oder Sammelrohre (7 oder 8) der jeweils tiefer angeordneten Rohrmatten (6) die dünnen, langen Rohre der jeweils höher angeordneten Rohrmatten (6) berühren und unten die Verteil- oder Sammelrohre (7,8) der jeweils höher angeordneten Rohrmatten (6) die dünnen, langen Rohre (9) der jeweils tiefer angeordneten Rohrmatten (6) berühren.

13. Regal nach einem der Ansprüche 1 bis 8, **dadurch gekennzeichnet, dass** die Rohrmatten (6) mit ihren Verteil- und Sammelrohren (7 und 8) vertikal in unmittelbarer Nähe der Standrohre (1,2) und mit ihren zahlreichen dünnen Rohren (9) horizontal angeordnet sind.

## Claims

1. A shelf unit, in particular for shopfitting, which is composed of two tubular support members (1, 2) which are provided at one side or both sides with holes (11) for the insertion of carrier arms (3), a plurality of pairs of carrier arms (3) which can be inserted into the holes (11) in the tubular support members (1, 2), and a plurality of shelf members (4) carried by a respective pair of carrier arms (3), **characterised in that** arranged in the space (5) between the tubular support members (1, 2) is at least one heat exchanger (6) in mat form, which can be connected to a conduit (24) supplying fluid cooling or heating agent and a conduit (25) discharging the cooling or heating agent after passing through the heat exchanger (6).

2. A shelf unit according to claim 1 **characterised in that** the heat exchanger (6) is formed from a tubular mat or a plurality of tubular mats of plastic material and each tubular mat has a distributor tube (7), a collecting tube (8) and numerous long thin elastic tubes (9) extending between the distributor tube (7) and the collecting tube (8).

3. A shelf unit according to claim 1 or claim 2 **characterised in that** a channel (12) for catching and carrying away the condensate water is arranged under the heat exchangers (6) in mat form.

4. A shelf unit according to one of claims 1 to 3 **characterised in that** the heat exchangers (6) in mat form are covered by a wall (13) at least at the visible side.

5. A shelf unit according to claim 4 **characterised in that** the wall (13) is composed of wall elements (13') which can be hooked with lateral hooks into the holes (11) in the tubular support members (1, 2).

6. A shelf unit according to claim 4 or claim 5 **characterised in that** the wall elements (13') are partially apertured with holes.

7. A shelf unit according to one of claims 1 to 6 **characterised in that** the heat exchangers (6) in mat form are combined together at the upper end to afford a pre-assembled unit (15) and said unit (15) is supported on the upper ends of the two tubular support members (1 and 2).

8. A shelf unit according to claim 7 **characterised in that** the pre-assembled unit (15), at the spacing of the standard width of the shelf unit, has plug elements (14) which are adapted to the hollow profile of the tubular support members (1, 2) and which can be inserted with their insertion portion (15) into the upper ends of the tubular support members (1, 2).

9. A shelf unit according to one of claims 1 to 8 **characterised in that** the tubular mats (6) disposed in the narrow space (5) between the tubular support members (1, 2), with their distributor and collecting tubes (7, 8) arranged horizontally, are arranged displaced in respect of height in such a way that between the distributor tubes (7) and the collecting tubes (8) there is a spacing which is greater than half the radius of said tubes (7, 8).

10. A shelf unit according to claim 9 **characterised in that**, in the case of tubular mats (6) which are arranged in parallel mutually juxtaposed relationship but displaced in respect of height, the spacing of the tubular mats (6) from each other is less than the diameter of the distributor tubes (7) and the collecting tubes (8).

11. A shelf unit according to claim 9 or claim 10 **characterised in that** the distributor and collecting tubes (7, 8) are arranged on inclined straight lines with an angle of inclination of 30° to 70°.

12. A shelf unit according to claim 10 or claim 11 **characterised in that** at the top the distributor or collecting tubes (7 or 8) of the respectively lower arranged tubular mats (6) touch the long thin tubes of the respectively higher arranged tubular mats (6) and at the bottom the distributor or collecting tubes (7, 8) of the respective higher arranged tubular mats (6) touch the long thin tubes (9) of the respectively lower arranged tubular mats (6).

13. A shelf unit according to one of claims 1 to 8 **characterised in that** the tubular mats (6) are arranged with their distributor and collecting tubes (7 and 8) vertically in the immediate proximity of the tubular support members (1 and 2) and with their numerous thin tubes (9) horizontally.

## Revendications

1. Rayonnage, en particulier pour l'aménagement de magasins, composé de deux tuyaux verticaux (1, 2) munis d'un côté ou des deux côtés de perforations (11) pour la mise en place de bras de support (3), de plusieurs paires de bras de support (3) pouvant s'emboîter dans les perforations (11) des tuyaux verticaux (1, 2) et de plusieurs plateaux d'étagère (4) supportés respectivement par une paire de bras de support (3), **caractérisé en ce que** dans l'espace (5) entre les tuyaux verticaux (1, 2), au moins un échangeur thermique (6) en forme de natte est disposé qui peut être connecté à une conduite (24) amenant un milieu réfrigérant ou chauffant et à une conduite (25) évacuant le milieu réfrigérant ou chauffant après le passage par l'échangeur thermique (6).

2. Rayonnage selon la revendication 1, **caractérisé en ce que** l'échangeur thermique (6) est formé à partir d'une natte tubulaire ou de plusieurs nattes tubulaires en matière plastique, et chaque natte tubulaire présente un tube distributeur (7), un tube collecteur (8) et de nombreux tubes minces et élastiques (9) s'étendant entre le tube distributeur (7) et le tube collecteur (8).

3. Rayonnage selon la revendication 1 ou 2, **caractérisé en ce qu'**une gouttière (12) pour capter et évacuer l'eau de condensation est disposée sous les échangeurs thermiques (6) en forme de natte.

4. Rayonnage selon l'une quelconque des revendications 1 à 3, **caractérisé en ce qu'**au moins sur la face visible, les échangeurs thermiques (6) en forme de natte sont recouverts d'une paroi (13).

5. Rayonnage selon la revendication 4, **caractérisé en ce que** la paroi (13) se compose d'éléments de paroi (13') pouvant s'accrocher par des crochets latéraux dans la perforation (11) des tuyaux verticaux (1, 2).

6. Rayonnage selon la revendication 4 ou 5, **caractérisé en ce que** les éléments de paroi (13') sont en partie perforés.

7. Rayonnage selon l'une quelconque des revendications 1 à 7, **caractérisé en ce que** les échangeurs thermiques (6) en forme de natte sont regroupés à l'extrémité supérieure en une unité (15) prémontée et cette unité (15) prend appui sur les extrémités supérieures des deux tuyaux verticaux (1 et 2).

8. Rayonnage selon la revendication 7, **caractérisé en ce que** l'unité prémontée (15) présente au pas de la largeur standard du rayonnage des connecteurs (14) adaptés au profilé creux des tuyaux verticaux (1, 2), lesdits connecteurs pouvant s'emboîter par leur partie d'emboîtement (15) dans les extrémités supérieures des tuyaux verticaux (1, 2).

9. Rayonnage selon l'une quelconque des revendications 1 à 8, **caractérisé en ce que** des nattes tubulaires (6) logées dans l'espace étroit (5) entre les tuyaux verticaux (1, 2) sont disposées de manière décalée en hauteur avec leurs tubes distributeurs et collecteurs (7, 8) disposés horizontalement de telle sorte qu'entre les tubes distributeurs (7) et les tubes collecteurs (8) il existe un espacement qui est supérieur au demi-rayon de ces tubes (7, 8).

10. Rayonnage selon la revendication 9, **caractérisé en ce que** pour des nattes tubulaires (6) disposées en parallèle côte à côte mais avec un décalage en hauteur, l'espacement des nattes tubulaires (6) entre elles est inférieur au diamètre des tubes distributeurs (7) et des tubes collecteurs (8).

11. Rayonnage selon la revendication 9 ou 10, **caractérisé en ce que** les tubes distributeurs et collecteurs (7, 8) sont disposés sur des droites inclinées sous un angle d'inclinaison de 30° à 70°.

12. Rayonnage selon la revendication 10 ou 11, **caractérisé en ce qu'**en haut, les tubes distributeurs ou collecteurs (7 ou 8) des nattes tubulaires (6) respectivement disposées plus bas entrent en contact avec les tubes longs et minces des nattes tubulaires (6) respectivement disposées plus haut, et qu'en bas, les tubes distributeurs ou collecteurs (7, 8) des nattes tubulaires (6) disposées respectivement plus haut entrent en contact avec les tubes (9) longs et minces des nattes tubulaires (6) respectivement disposées plus bas.

13. Rayonnage selon l'une quelconque des revendications 1 à 8, **caractérisé en ce que** les nattes tubulaires (6) sont disposées verticalement avec leurs tubes distributeurs et collecteurs (7 et 8) à proximité immédiate des tuyaux verticaux (1, 2) et horizontalement avec leurs nombreux tubes minces (9).
